# EUROPÄISCHE PATENTSCHRIFT

(11) **EP 1 095 769 B1**
(45) Veröffentlichungstag und Bekanntmachung des Hinweises auf die Patenterteilung: **26.11.2003**
(21) Anmeldenummer: 00122739.6
(22) Anmeldetag: 19.10.2000
(51) Int. Cl.: B41F 21/00, B41F 25/00, B65H 5/36

(54) **Umstellbare Bogenführungseinrichtung in einer Druckmaschine**
Convertible sheet guiding device in a printing machine
Dispositif de guidage de feuilles convertible dans une machine à imprimer

(30) Priorität: 29.10.1999 DE 19952205
(43) Veröffentlichungstag der Anmeldung: 02.05.2001
(73) Patentinhaber: MAN Roland Druckmaschinen AG, 63075 Offenbach (DE)
(72) Erfinder: Hildebrandt, Frank, 63071 Offenbach (DE); Dörsam, Edgar, 63179 Obertshausen (DE); Wulf, Peter, 63128 Dietzenbach (DE); Trillig, Udo, 63073 Offenbach (DE)
(74) Vertreter: Stahl, Dietmar

(56) Entgegenhaltungen:
- DE-A- 4 344 039
- DE-A- 4 426 749
- DE-C- 4 344 040
- DE-C- 4 434 778

## Beschreibung

Die Erfindung betrifft eine umstellbare Bogenführungseinrichtung in einer Druckmaschine nach dem Oberbegriff des Hauptanspruches.

### [Stand der Technik]

Eine Bogenführungseinrichtung dieser Art ist aus DE 43 44 039 A1 bekannt. Die Bogenführungseinrichtung ist dabei einem Bogenführungszylinder zugeordnet, wobei die Bogenführungseinrichtung wahlweise mit Saug- oder Blasluft beaufschlagbar ist. Die Bogenführungseinrichtung besteht aus einem unterhalb des Bogenführungszylinders angeordneten Luftkasten mit Öffnungen im Oberblech, wobei der Luftkasten bis unter den Tangentenpunkt von Druck-/Bogenführungszylinder reichend schwenkbar angeordnet ist. Entsprechend der Betriebsweise (Schöndruck bzw. Schön- und Widerdruck) ist der mit Saugluft beaufschlagbare Luftkasten nahe am Umfang des Bogenführungszylinders angeordnet (Schöndruck) und im Schön-und Widerdruckbetrieb ist der mit Blasluft beaufschlagbare Luftkasten vom Bogenführungszylinder abgeschwenkt.

Von Nachteil ist hierbei, dass der komplette Luftkasten abgeschwenkt werden muß und dass die durch den Bogenführungszylinder vorbestimmte Krümmung des Luftkastens unveränderlich ist. Ein Luftkasten mit konstanter Krümmung berücksichtigt zu wenig die unterschiedlichen Eigenschaften des Bedruckstoffes während des Bogenlaufes unter dem Aspekt der Betriebsart und/oder der Grammatur bzw. der Biegesteifigkeit.

Eine weitere Bogenführungseinrichtung ist aus DE 43 44 040 C1 bekannt. Die dort beschriebene Bogenführungseinrichtung ist auf unterschiedliche Krümmungen längs des Bogenlaufes anpassbar und ist längs des Bogenlaufes verschiebbar oder in ihrer Lage verschwenkbar. Die derartige Bogenführungseinrichtung ist ausschließlich mittels Blasluft betreibbar und besteht aus einem Oberteil mit Austrittsöffnungen für die Blasluft und einem Unterteil, wobei das Oberteil und das Unterteil miteinander verbunden sind und einen Hohlraum bilden. Oberteil und Unterteil bestehen dabei aus einem flexiblen Material, wobei die Flexibilität des Unterteils wesentlich größer ist als die Flexibilität des Oberteils. Das Oberteil ist verbiegbar und das Unterteil ist dehnbar, wobei bei einer Beaufschlagung des Hohlraumes mit Blasluft ein Luftsack ausgebildet wird. Ist eine derartige Bogenführungseinrichtung einer Wendeeinrichtung zugeordnet, so ist diese entsprechend der Betriebsweise umstellbar ausgebildet. Dabei ist in Schöndruckstellung die Bogenführungseinrichtung dem entsprechenden Bogenweg angepasst und in der Schön- und Widerdruckstellung ist die Bogenführungseinrichtung abgeklappt, derart, dass in Strecklage der Bogenführungseinrichtung der Raum zwischen zwei feststehenden Leitelementen ausgefüllt ist.

Nachteilig ist hierbei, dass bei veränderbarer Krümmung der komplette Luftkasten abgeschwenkt werden muß.

Gemäß DE 44 34 778 C1 ist eine weitere Bogenführungseinrichtung, insbesondere für eine Wendeeinrichtung, bekannt. Hierbei ist unterhalb der Wendeeinrichtung eine feststehende Bogenführungseinrichtung in horizontaler Lage angeordnet, wobei im Bogenaufgang der Wendeeinrichtung die Bogenführungseinrichtung in einem gestellfesten Drehgelenk gelagert und mittels eines Arbeitszylinders schwenkbeweglich ist, so dass der Abstand zwischen der Wendeeinrichtung und der Bogenführungseinrichtung einstellbar ist.

### [Aufgabe der Erfindung]

Der Erfindung liegt die Aufgabe zugrunde eine umstellbare Bogenführungseinrichtung der eingangs beschriebenen Art zu schaffen, die die genannten Nachteile vermeidet, die insbesondere eine abschmierfreie Bogenführung gestattet und eine verbesserte Anpassung an den Bogenlauf im Schön- bzw. Widerdruckbetrieb unter Berücksichtigung der Biegesteifigkeit des Bogenmaterials erlaubt.

Gelöst wird dies erfindungsgemäß durch die Ausbildungsmerkmale des Hauptanspruches. Weiterbildungen ergeben sich aus den Unteransprüchen.

Ein erster Vorteil ist darin begründet, dass die umstellbare Bogenführungseinrichtung universell an Bogenführungszylindern, einschließlich Wendeeinrichtungen, einsetzbar ist. Damit ist eine ideale Anpassung an einen unterschiedlich gekrümmten bzw. geraden Bogenlauf im Schöndruck bzw. Schön-und Widerdruck unter Berücksichtigung der Biegesteifigkeit des Bogenmaterials realisierbar, wobei das Prinzip der pneumatisch unterstützten Bogenführung beibehalten ist.

Vorteilhaft ist ebenso, dass die Umstellung der Bogenführungseinrichtung manuell durchführbar ist bzw. bevorzugt automatisierbar ist.
Dabei ist bei automatisierter Umstellung eine Betätigungseinrichtung mit einer Maschinensteuerung gekoppelt und die Bogenführungseinrichtung ist entsprechend der Betriebsart bzw. der Biegesteifigkeit des jeweiligen Bogenmaterials im Krümmungsverlauf bzw. in unterschiedlichen Abständen zum Bogenführungszylinder einstellbar, um das Bogenmaterial abschmierfrei zu führen.

### [Beispiele]

Die Erfindung soll an einem Ausführungsbeispiel näher erläutert werden.

Dabei zeigen schematisch:
- Fig. 1: eine Bogenrotationsdruckmaschine mit Bogenführungseinrichtungen,
- Fig. 2: eine umstellbare Bogenführungseinrichtung.

Gemäß Fig. 1 ist eine Bogenrotationsdruckmaschine im wesentlichen durch einen Anleger 4, eine Mehrzahl von Druckwerken 1, einem Lackwerk 2 und einem Ausleger 5 gebildet. Jedes Druckwerk 1, einschließlich Lackwerk 2, weist einen Druckzylinder 6 auf, wobei die Druckwerke 1 sowie das Lackwerk 2 untereinander mittels Transferzylindern 14 verbunden sind. Jedes Druckwerk 1 weist einen Gummituchzylinder 8 mit Plattenzylinder und Farb-/Feuchtwerk auf. Das Lackwerk 2 weist einen Formzylinder 9 mit zugeordnetem Dosiersystem 10 auf. Jedem Gummituchzylinder 8, jedem Formzylinder 9 und jedem Druckzylinder 6 ist eine Waschvorrichtung 7 zugeordnet. Der Anlagetrommel sowie den Transferzylindern 14 sind pneumatisch beaufschlagbare Bogenführungseinrichtungen 11 zugeordnet.

Zwischen zwei Druckwerken 1, bzw. zwei Druckzylindern 6, ist statt eines Transferzylinders 14 eine Wendeeinrichtung 12, einer wahlweise im Schöndruck und im Schön- und Widerdruck betreibbaren Druckmaschine angeordnet. Druckzylinder 6, Transferzylinder 14 und die Wendeeinrichtung 12 sind Bogenführungszylinder, die bezogen auf einen einfachgroßen Gummituchzylinder doppeltgroß ausgebildet sind. Bevorzugt ist die bogenführende Wendeeinrichtung 12 als eine nach dem Prinzip der Hinterkantenwendung wirkende doppeltgroße Wendetrommel ausgebildet.

Dieser Wendeeinrichtung 12 ist unterhalb der Bogenlaufbahn eine vorzugsweise von Blasluft- auf Saugluftbetrieb bzw. umgekehrt umschaltbare, regelbare Bogenführungseinrichtung 13, 15, 24 zugeordnet, welche sich über die gesamte Breite des Bogenführungsweges erstreckt. In Förderrichtung 3 des Bogenmaterials ist unterhalb des der Wendetrommel vorgeordneten Druckzylinders 6 ein Strömungskanal 13 angeordnet, welcher ein horizontal angeordnetes, dem Druckzylinder 6 zugeordnetes Oberteil mit Öffnungen für den Luftdurchtritt aufweist und mit einer vorzugsweise regelbaren und von Blasluftauf Saugluftbetrieb umschaltbaren Luftquelle 17, z.B. mehrere umschaltbare Lüfter, gekoppelt ist.

In Förderrichtung 3 folgt der Wendeeinrichtung 12 zugeordnet ein Strömungskanal 15 als umstellbare Bogenführungseinrichtung. Dieser Strömungskanal 15 besitzt ein am Gestell fixiertes Unterteil 16, dem eine regelbare, im Blasluft- oder Saugluftbetrieb betreibbare Luftquelle 17 zugeordnet ist. Der Strömungskanal 15 weist ferner ein Oberteil 18 auf, welches biegeelastisch ausgebildet ist und Öffnungen für den Luftdurchtritt aufweist. Bevorzugt besteht das Oberteil 18 aus einem biegeelastischen Stahlblech oder einem Kunststoffmaterial oder einem Textilmaterial. Zwischen Unterteil 16 und Oberteil 18 ist ein lageveränderbares, vorzugsweise elastisches Mittelteil 20, z.B. ein Faltenbalg, angeordnet, welches den Strömungskanal 15 (mit Unterteil 16 und Oberteil 18) dicht umschließt. Zum Faltenbalg sind auch alternative Ausführungen realisierbar. Beispielsweise ist ein elastisches Material, z.B. Folien- oder Elastomermaterial, einsetzbar, welches dicht ist und sich der lageverändernden Schwenkbewegung des Oberteils 18 anpaßt.

Das Oberteil 18 ist in wenigstens einem am Unterteil 16 angeordneten Drehgelenk 21 schwenkbar zur Bogenlaufbahn gelagert und weist ferner wenigstens einen Anlenkpunkt 22 auf, an dem wenigstens eine gestellfeste Betätigungseinrichtung 19, z.B. ein pneumatisch beaufschlagbarer Arbeitszylinders, drehbar gelagert ist. Bevorzugt ist am Oberteil 18 beidseitig je ein Anlenkpunkt 22 angeordnet, der mit je einer Betätigungseinrichtung 19 gekoppelt ist. In einer bevorzugten Ausbildung weist das Oberteil 18 eine der Bogenlaufbahn zugeordnete farb-/lackabweisende Beschichtung oder eine glatte, z.B. polierte, Oberfläche auf.

Am Seitengestell ist zur Unterstützung des Krümmungsverlaufes des Oberteils 18 eine Führungsleiste 25 angeordnet. Diese Führungsleiste 25 ist bevorzugt derart einstellbar, dass in Verbindung mit der Betätigungseinrichtung 19 unterschiedliche Krümmungen des Oberteils 18 bzw. unterschiedliche Abstände des Oberteils 18 zur Bogenlaufbahn realisierbar sind. Je nach dem Steifigkeitsverhalten des Bogens ist das Oberteil 18 von einer äquidistanten Position zu einer entfernt beabstandeten Position in seinem Krümmungsverlauf schwenkbar. Hierbei ist bevorzugt das Oberteil 18 mit einem Getriebe zum berührunglosen (zu benachbarten Bogenführungszylindern 6,12,14) Verschwenken des Oberteils 18 auf einer Führungsbahn 23 gekoppelt. In bevorzugter Ausbildung ist das Oberteil 18 auf der Führungsbahn 23 getriebetechnisch zwangsgeführt. Beispielsweise sind am Oberteil 18 seitlich Rollen angeordnet, welche in einer Nutkurve formschlüssig geführt sind.

Im vorliegenden Beispiel ist der Strömungskanal 15 im Bogenabgang der Wendeeinrichtung 12 zugeordnet. Dabei ist das Drehgelenk 21 bevorzugt im Bereich des tiefsten Punktes unterhalb des Bogenführungszylinders (Wendeeinrichtung 12) angeordnet.

Der Wendeeinrichtung 12 ist im Bogenaufgang angepasst ein Strömungskanal 24 mit gekoppelter umschaltbarer (Blasluft-/Saugluftbetrieb) Luftquelle 17 und Öffnungen für den Luftdurchtritt im Oberteil angeordnet. Der Strömungskanal 24 ist in Förderrichtung 3 dem Strömungskanal 15 nachgeordnet und ist bevorzugt in wenigstens einem Drehgelenk gelagert und mit wenigstens einer Betätigungseinrichtung zwecks Realisierung einer Schwenkbewegung um diesen Drehpunkt in Richtung Wendeeinrichtung 12 bzw. davon entfernt gekoppelt.

Die Wirkungsweise der umstellbaren Bogenführungseinrichtung ist wie folgt: Die Steuerung der umschaltbaren Bogenführungseinrichtung erfolgt bevorzugt über die Maschinensteuerung. In der Betriebsart "Schöndruck" ist die Betätigungseinrichtung 19 ausgefahren. Hierbei ist das Oberteil 18 um das Drehgelenk 21 geschwenkt und in einem mittels bevorzugt verstellbarer Führungsleiste 25 vorbestimmten Krümmungsverlauf (zwischen Drehgelenk 21 und annähernd dem Tangentenpunkt t von Druckzylinder 6 und Wendeeeinrichtung 12) zur Wendeeinrichtung 12 positioniert. Das Oberteil 18 ist in einer zur Bogenlaufbahn äquidistanten oder weiter entfernten Position fixierbar. Das lageveränderbare, vorzugsweise elastische Mittelteil 20 ist gestreckt und der Strömungskanal 15 ist mit Saugluft beaufschlagt, welche über die Öffnungen im Oberteil 18 auf das Bogenmaterial wirkt und das Bogenmaterial in Richtung Oberteil 18 anzieht. Je nach Biegesteifigkeit des Bogenmaterials ist der Abstand des gekrümmten Oberteils 18 zur Wendeeinrichtung 12 über die Betätigungseinrichtung 19 in Positionen einstellbar.

In der Betriebsart Schön- und Widerdruck" ist das Oberteil 18 mit seinem lageveränderbaren, vorzugsweise elastischen Mittelteil 20 auf der Führungsbahn 23 in eine annähernd horizontale Lage, vorzugsweise fluchtend zum Strömungskanal 13 mittels der Betätigungseinrichtung 19 zurückbewegbar. Der Strömungskanal 15 wird mit Blasluft über die Öffnungen im Oberteil 18 beaufschlagt, die das Bogenmaterial in Schwebe hält und abschmierfrei führt.
Die Oberseiten der Strömungskanäle 15 und 24 sind im Schöndruckbetrieb im Krümmungsverlauf zur Bogenlaufbahn fluchtend angeordnet. Im Schön-und Widerdruckbetrieb sind die Oberseiten der Strömungskanäle 13, 15 bevorzugt in der Horizontale fluchtend und die Oberseite des Strömungskanals 24 schließt sich dem Bogenlauf zugeordnet gekrümmt in Förderrichtung 3 fluchtend an.
In bevorzugter Ausbildung ist das Oberteil 18 des Strömungskanals 15 in einem Bereich, gebildet durch eine zur Bogenlaufbahn äquidistante Position und eine Position unterhalb einer durch den tiefsten Punkt der Bogenlaufbahn, vorzugsweise am zugeordneten Bogenführungszylinder, bestimmten horizontalen Ebene, mittels Betätigungseinrichtung 19 schwenkbar und in auswählbaren Positionen fixierbar. Das Oberteil 18 des Strömungskanals 15 ist , z.B. bei einem vorgeordneten Strömungskanal 13, unter die vorstehend beschriebene Horizontale verschwenkbar, so dass im Wendebetrieb am Übergang der beiden Strömungskanäle 13,15 keine Abschmiergefahr besteht.

Die umstellbare Bogenführungseinrichtung ist nicht auf die hier beschriebene Ausbildung beschränkt. Vielmehr ist der aus Unterteil 16, Mittelteil 20 und Oberteil 18 gebildete Strömungskanal 15 jedem Bogenführungszylinder, beispielsweise einem Druckzylinder 6, einer Wendeeinrichtung 12 bzw. einem Transferzylinder 14 zugeordnet.
In einer weiteren Ausführung ist der aus Unterteil 16, Mittelteil 20 und Oberteil 18 gebildete Strömungskanal 15 einem Umlenkrad eines umlaufenden Kettensystems oder äquivalent einer Abnahmetrommel im Ausleger zugeordnet.

Dabei ist der Strömungskanal 15 im Bogenabgang eines Bogenführungszylinders 6, 12, 14 oder eines Umlenkrades eines umlaufenden Kettensystems angeordnet. Alternativ ist der Strömungskanal 15 im Bogenaufgang eines Bogenführungszylinders 6, 12, 14 oder eines Umlenkrades eines umlaufenden Kettensystems angeordnet.
Bevorzugt ist hierbei das Drehgelenk 21 annähernd mittig unterhalb eines Bogenführungszylinders 6 oder 12 oder 14 angeordnet.

Neben der bereits beschriebenen Ausbildung der Bogenführungseinrichtung für eine Wendeeinrichtung 12 ist diese auch einem Druckzylinder 6 oder einem Transferzylinder 14 als Bogenführungszylinder zugeordnet ausführbar. Dem Strömungskanal 15 ist im Bogenaufgang eines Bogenführungszylinders 6, 12, 14 analog ein weiterer Strömungskanal 24 mit Öffnungen in der der zur Bogenlaufbahn zugeordneten Oberseite in Förderrichtung 3 nachgeordnet. Bevorzugt ist der Strömungskanal 24 mittels einer Betätigungseinrichtung und einem Drehgelenk (analog zum Strömungskanal 15) zur Bogenlaufbahn schwenkbar.

Alternativ ist erfindungsgemäß der erste Strömungskanal 15 im Bogenabgang und ein zweiter (baugleicher) Strömungskanal 15 spiegelbildlich im Bogenaufgang eines Bogenführungszylinders 6, 12, 14 angeordnet.

In einer Weiterbildung ist das Oberteil 18 des Strömungskanals 15 an der zur Bogenlaufbahn entgegengesetzten Seite mit einem Kühlmittelsystem in Funktionsverbindung. Bevorzugt ist das Kühlmittelsystem durch kühlmittelleitende Kanäle gebildet, welche an der zur Bogenlaufbahn entgegengesetzten Seite des Oberteils 18 angeordnet sind. Diese Ausbildung ist beispielsweise von Vorteil, wenn ein Bogenführungszylinder 6, 12, 14 mit einem Trocknersystem in Funktionsverbindung ist.

### [Bezugszeichenliste]

- 1 -: Druckwerk
- 2 -: Lackwerk
- 3 -: Förderrichtung
- 4 -: Anleger
- 5 -: Ausleger
- 6 -: Druckzylinder
- 7 -: Waschvorrichtung
- 8 -: Gummituchzylinder
- 9 -: Formzylinder
- 10 -: Dosiersystem
- 11 -: Bogenführungseinrichtung
- 12 -: Wendeeinrichtung
- 13 -: Strömungskanal
- 14 -: Transferzylinder
- 15 -: Strömungskanal
- 16 -: fixiertes Unterteil
- 17 -: Luftquelle
- 18 -: Oberteil
- 19 -: Betätigungseinrichtung
- 20 -: elastisches Mittelteil
- 21 -: Drehgelenk
- 22 -: Anlenkpunkt
- 23 -: Führungsbahn
- 24 -: Strömungskanal
- 25 -: Führungsleiste
- t -: Tangentenpunkt

## Patentansprüche

1. Umstellbare Bogenführungseinrichtung in einer Druckmaschine, wobei die Bogenführungseinrichtung einen mit Blas- oder Saugluft beaufschlagbaren Strömungskanal aufweist, dessen Oberseite unterhalb der Bogenlaufbahn angeordnet ist und Öffnungen für den Luftdurchtritt vorgesehen sind,
dass der Strömungskanal (15) aus einem Unterteil (16) gebildet ist, dem eine Luftquelle (17) zugeordnet ist,
dass der Strömungskanal (15) ein Oberteil (18) aufweist, welches biegeelastisch und mit Öffnungen für den Luftdurchtritt ausgebildet ist, **dadurch gekennzeichnet, dass** das Unterteil am Gestell fixiert ist,
dass zwischen Oberteil (18) und Unterteil (16) ein lageveränderbares Mittelteil (20) angeordnet ist, welches den Strömungskanal (15) dicht umschließt,
dass das Oberteil (18) wenigstens in einem am Unterteil (16) angeordneten Drehgelenk (21) schwenkbar zur Bogenlaufbahn gelagert ist und mit wenigstens einer gestellfest gelagerten Betätigungseinrichtung (19) in einem zugeordneten Anlenkpunkt (22) gekoppelt ist.

2. Umstellbare Bogenführungseinrichtung nach Anspruch 1,
**dadurch gekennzeichnet,**
**dass** das Oberteil (18) aus einem biegeelastischen Stahlblech oder Kunststoffmaterial oder Textilmaterial besteht.

3. Umstellbare Bogenführungseinrichtung nach wenigstens Anspruch 1,
**dadurch gekennzeichnet,**
**dass** das lageveränderbare Mittelteil (20) aus einem elastischen Material besteht.

4. Umstellbare Bogenführungseinrichtung nach wenigstens Anspruch 1,
**dadurch gekennzeichnet,**
**dass** dem Strömungskanal (15) in Förderrichtung (3) ein Strömungskanal (13) mit Öffnungen in der Oberseite und einer zugeordneten Luftquelle (17) vorgeordnet ist.

5. Umstellbare Bogenführungseinrichtung nach wenigstens Anspruch 1,
**dadurch gekennzeichnet,**
**dass** der aus Unterteil (16), Mittelteil (20) und Oberteil (18) gebildete Strömungskanal (15) einem Bogenführungszylinder (6,12,14) zugeordnet ist.

6. Umstellbare Bogenführungseinrichtung nach Anspruch ,
**dadurch gekennzeichnet,**
**dass** der aus Unterteil (16), Mittelteil (20) und Oberteil (18) gebildete Strömungskanal (15) einem Umlenkrad eines umlaufenden Kettensystems im Ausleger zugeordnet ist.

7. Umstellbare Bogenführungseinrichtung nach wenigstens Anspruch 1,
**dadurch gekennzeichnet,**
**dass** die Luftquelle (17) regelbar und von einer Blasluftversorgung auf eine Saugluftversorgung und umgekehrt umschaltbar ist.

8. Umstellbare Bogenführungseinrichtung nach wenigstens Anspruch 1,
**dadurch gekennzeichnet,**
**dass** das Oberteil (18) eine der Bogenlaufbahn zugeordnete farb-/lackabweisende Beschichtung aufweist.

9. Umstellbare Bogenführungseinrichtung nach wenigstens Anspruch 1, 5 oder 6,
**dadurch gekennzeichnet,**
**dass** der Strömungskanal (15) im Bogenabgang eines Bogenführungszylinders (6,12,14) oder eines Umlenkrades eines umlaufenden Kettensystems angeordnet ist.

10. Umstellbare Bogenführungseinrichtung nach wenigstens Anspruch 1, 5 oder 6,
**dadurch gekennzeichnet,**
**dass** der Strömungskanal (15) im Bogenaufgang eines Bogenführungszylinders (6,12,14) oder eines Umlenkrades eines umlaufenden Kettensystems angeordnet ist.

11. Umstellbare Bogenführungseinrichtung nach Anspruch 5,
**dadurch gekennzeichnet,**
**dass** dem Strömungskanal (15) ein im Bogenaufgang eines Bogenführungszylinders (6,12,14) angeordneter Strömungskanal (24) mit Öffnungen in der Oberseite und einer zugeordneten Luftquelle (17) in Förderrichtung (3) nachgeordnet ist.

12. Umstellbare Bogenführungseinrichtung nach Anspruch 11,
**dadurch gekennzeichnet,**
**dass** der Strömungskanal (24) mittels Betätigungseinrichtung und Drehgelenk zur Bogenlaufbahn schwenkbar ist.

13. Umstellbare Bogenführungseinrichtung nach wenigstens Anspruch 1,
**dadurch gekennzeichnet,**
**dass** das Oberteil (18) des Strömungskanals (15) an der zur Bogenlaufbahn entgegengesetzten Seite mit einem Kühlmittelsystem in Funktionsverbindung ist.

14. Umstellbare Bogenführungseinrichtung nach Anspruch 13,
**dadurch gekennzeichnet,**
**dass** an der zur Bogenlaufbahn entgegengesetzten Seite des Oberteils (18) kühlmittelleitende Kanäle angeordnet sind.

15. Umstellbare Bogenführungseinrichtung nach wenigstens Anspruch 1,
**dadurch gekennzeichnet,**
**dass** das Oberteil (18) mit einem Getriebe zum berührungslosen Verschwenken des Oberteils (18) auf einer Führungsbahn (23) gekoppelt ist.

16. Umstellbare Bogenführungseinrichtung nach Anspruch 15,
**dadurch gekennzeichnet,**
**dass** das Oberteil (18) auf der Führungsbahn (23) getriebetechnisch zwangsgeführt ist.

17. Umstellbare Bogenführungseinrichtung nach wenigstens Anspruch 1,
**dadurch gekennzeichnet,**
**dass** das Oberteil (18) in einem Bereich, gebildet durch eine zur Bogenlaufbahn äquidistante Position und eine Position unterhalb einer durch den tiefsten Punkt der Bogenlaufbahn bestimmten horizontalen Ebene, mittels Betätigungseinrichtung (19) schwenkbar und positionierbar ist.

## Claims

1. Convertible sheet-guiding device in a printing press, the sheet-guiding device having a flow channel to which blown air or vacuum can be applied, whose upper side is arranged underneath the sheet running path and has openings for the passage of air,
the flow channel (15) being formed by a lower part (16) to which an air source (17) is assigned,
the flow channel (15) having an upper part (18), which is flexible and formed with openings for the passage of air,
**characterized**
**in that** the lower part is fixed to the frame,
**in that** between the upper part (18) and the lower part (16) there is arranged a variable-position central part (20), which encloses the flow channel (15) tightly,
**in that** the upper part (18) is mounted such that it can be pivoted towards the sheet running path, at least in a rotary joint (21) arranged on the lower part (16), and is coupled to at least one actuating device (19) mounted fixed to the frame at an associated articulation point (22).

2. Convertible sheet-guiding device according to Claim 1, **characterized in that** the upper part (18) consists of a flexible steel sheet or plastic material or textile material.

3. Convertible sheet-guiding device according to at least Claim 1, **characterized in that** the variable-position central part (20) consists of a resilient material.

4. Convertible sheet-guiding device according to at least Claim 1, **characterized in that** a flow channel (13) with openings in the upper side and an associated air source (17) is arranged upstream in the conveying direction (3) of the flow channel (15).

5. Convertible sheet-guiding device according to at least Claim 1, **characterized in that** the flow channel (15) formed from the lower part (16), central part (20) and upper part (18) is assigned to a sheet-carrying cylinder (6, 12, 14).

6. Convertible sheet-guiding device according to Claim 1, **characterized in that** the flow channel (15) formed from the lower part (16), central part (20) and upper part (18) is assigned to a deflection wheel of a circulating chain system in the deliverer.

7. Convertible sheet-guiding device according to at least Claim 1, **characterized in that** the air source (17) is controllable and can be changed over from a blown air supply to a vacuum supply and vice versa.

8. Convertible sheet-guiding device according to at least Claim 1, **characterized in that** the upper part (18) has a coating that repels ink/varnish and is assigned to the sheet running path.

9. Convertible sheet-guiding device according to at least Claim 1, 5 or 6, **characterized in that** the flow channel (15) is arranged in the sheet exit from a sheet-carrying cylinder (6, 12, 14) or from a deflection wheel of a circulating chain system.

10. Convertible sheet-guiding device according to at least Claim 1, 5 or 6, **characterized in that** the flow channel (15) is arranged in the sheet entry to a sheet-carrying cylinder (6, 12, 14) or to a deflection wheel of a circulating chain system.

11. Convertible sheet-guiding device according to Claim 5, **characterized in that** a flow channel (24) arranged in the sheet entry to a sheet-carrying cylinder (6, 12, 14) and having openings in the upper side and an associated air source (17) is arranged downstream in the conveying direction (3) of the flow channel (15).

12. Convertible sheet-guiding device according to Claim 11, **characterized in that** the flow channel (24) can be pivoted towards the sheet running path by means of an actuating device and rotary joint.

13. Convertible sheet-guiding device according to at least Claim 1, **characterized in that**, on the side opposite the sheet running path, the upper part (18) of the flow channel (15) is functionally connected to a coolant system.

14. Convertible sheet-guiding device according to Claim 13, **characterized in that** coolant guiding channels are arranged on the side of the upper part (18) opposite the sheet running path.

15. Convertible sheet-guiding device according to at least Claim 1, **characterized in that** the upper part (18) is coupled to a mechanism to pivot the upper part (18) without contact on a guide path (23).

16. Convertible sheet-guiding device according to Claim 15, **characterized in that** the upper part (18) is mechanically forcibly guided on the guide path (23).

17. Convertible sheet-guiding device according to at least Claim 1, **characterized in that** the upper part (18) can be pivoted and positioned by means of actuating device (19) in a region formed by a position equidistant from the sheet running path and a position underneath a horizontal plane determined by the lowest point of the sheet running path.

## Revendications

1. Dispositif adaptable de guidage de feuilles dans une machine à impression, où le dispositif de guidage de feuilles présente un canal d'afflux pouvant être alimenté en air de soufflage ou d'aspiration, dont le côté supérieur est aménagé en-dessous du parcours de feuilles et où des ouvertures sont prévues pour le passage de l'air, **caractérisé en ce que** le canal d'afflux (15) est formé d'une partie inférieure (16) à laquelle est affectée une source d'air (17), **en ce que** le canal d'afflux (15) présente une partie supérieure (18) développée de manière élastiquement déformable et avec des ouvertures pour le passage de l'air, **en ce qu'**entre la partie supérieure (18) et la partie inférieure (16) soit aménagée une partie médiane (20) pouvant changer de position et qui entoure le canal d'afflux (15) de manière étanche, et **en ce que** la partie supérieure (18) est logée dans au moins une articulation à charnière (21) aménagée sur la partie inférieure (16) de manière à pouvoir pivoter vers le parcours de feuilles, et soit couplée avec au moins un dispositif d'actionnement (19) en solidarité avec le bâti dans un point d'articulation (22) affecté.

2. Dispositif adaptable de guidage de feuilles selon la revendication 1, **caractérisé en ce que** la partie supérieure (18) se compose d'une tôle forte ou matière plastique ou matière textile élastiquement déformable.

3. Dispositif adaptable de guidage de feuilles selon au moins la revendication 1, **caractérisé en ce que** la partie médiane (20) pouvant changer de position se compose d'une matière élastique.

4. Dispositif adaptable de guidage de feuilles selon au moins la revendication 1, **caractérisé en ce qu'**en amont d'un canal d'afflux (13), en direction d'acheminement (3), soit aménagé un canal d'afflux (15) avec des ouvertures dans la partie supérieure et une source d'air (17) affectée.

5. Dispositif adaptable de guidage de feuilles selon au moins la revendication 1, **caractérisé en ce que** le canal d'afflux (15) formé d'une partie inférieure (16), d'une partie médiane (20) et d'une partie supérieure (20), soit affecté à un cylindre de guidage de feuilles (6, 12, 14).

6. Dispositif adaptable de guidage de feuilles selon la revendication, **caractérisé en ce que** le canal d'afflux (15) formé d'une partie inférieure (16), médiane (20) et supérieure (18) soit affecté à une roue de renvoi d'un système à chaîne rotatif dans l'avant bras.

7. Dispositif adaptable de guidage de feuilles selon au moins la revendication 1, **caractérisé en ce que** la source d'air (17) est réglable et peut être basculée d'une alimentation en air de soufflage vers une alimentation en air d'aspiration, et vice versa.

8. Dispositif adaptable de guidage de feuilles selon au moins la revendication 1, **caractérisé en ce que** la partie supérieure (18) présente un revêtement anti couleurs/tâches affecté au parcours de feuilles.

9. Dispositif adaptable de guidage de feuilles selon l'une quelconque au moins des revendications 1, 5 ou 6, **caractérisé en ce que** le canal d'afflux (15) est aménagé dans la sortie de feuilles d'un cylindre de guidage de feuilles (6, 12, 14) ou d'une roue de renvoi d'un système à chaîne rotatif.

10. Dispositif adaptable de guidage de feuilles selon l'une quelconque au moins des revendications 1, 5 ou 6, **caractérisé en ce que** le canal d'afflux (15) est aménagé dans la montée de feuilles d'un cylindre de guidage de feuilles (6, 12, 14) ou d'une roue de renvoi d'un système à chaîne rotatif.

11. Dispositif adaptable de guidage de feuilles selon la revendication 5, **caractérisé en ce qu'**un canal d'afflux (24) disposé dans la montée de feuilles d'un cylindre de guidage de feuilles (6, 12, 14) avec des ouvertures dans la partie supérieure et une source d'air (17) affectée, soit monté en aval du canal d'afflux (15) en direction d'acheminement (3).

12. Dispositif adaptable de guidage de feuilles selon la revendication 11, **caractérisé en ce que** le canal d'afflux (24) peut pivoter vers le parcours de feuilles moyennant un dispositif d'actionnement et une articulation à charnière.

13. Dispositif adaptable de guidage de feuilles selon au moins la revendication 1, **caractérisé en ce que** la partie supérieure (18) du canal d'afflux (15) est en relation de fonctionnement avec un système de produit réfrigérant du côté opposé au parcours de feuilles.

14. Dispositif adaptable de guidage de feuilles selon la revendication 13, **caractérisé en ce que** du côté opposé au parcours de feuilles de la partie supérieure (18), des canaux d'acheminement de produit réfrigérant sont aménagés.

15. Dispositif adaptable de guidage de feuilles selon au moins la revendication 1, **caractérisé en ce que** la partie supérieure (18) est couplée avec un engrenage pour le pivotement sans contact de la partie supérieure (18) sur une voie de guidage (23) .

16. Dispositif adaptable de guidage de feuilles selon la revendication 15, **caractérisé en ce que** la partie supérieure (18) est guidée de manière forcée par technique d'engrenages sur la voie de guidage (23).

17. Dispositif adaptable de guidage de feuilles selon au moins la revendication 1, **caractérisé en ce que** la partie supérieure (18) peut être pivotée et positionnée, dans une zone formée par une position équidistante par rapport au parcours de feuilles et une position en-dessous d'un plan horizontal déterminé par le point le plus bas du parcours de feuilles, moyennant un dispositif d'actionnement (19) .
